# EUROPÄISCHE PATENTSCHRIFT

(11) **EP 1 955 294 B1**
(45) Veröffentlichungstag und Bekanntmachung des Hinweises auf die Patenterteilung: **16.05.2012**
(21) Anmeldenummer: 06818864.8
(22) Anmeldetag: 21.11.2006
(51) Int. Cl.: G07D 9/00

(54) **VORRICHTUNG ZUM VEREINZELN VON MÜNZEN**
APPARATUS FOR SEPARATING COINS
DISPOSITIF POUR SEPARER DES PIECES DE MONNAIE

(30) Priorität: 21.11.2005 DE 102005056191
(43) Veröffentlichungstag der Anmeldung: 13.08.2008
(73) Patentinhaber: Walter Hanke Mechanische Werkstätten GmbH & Co. KG, 14167 Berlin (DE)
(72) Erfinder: GIRRBACH, Hugo, 14165 Berlin (DE); GRIESE, Roland, 12203 Berlin (DE); TRENNER, Christian, 14167 Berlin (DE)
(74) Vertreter: Pfenning, Meinig & Partner GbR
(86) Internationale Anmeldenummer: PCT/EP2006/011379
(87) Internationale Veröffentlichungsnummer: WO 2007/057233

(56) Entgegenhaltungen:
- DE-A1- 3 627 387
- FR-A1- 2 650 417
- US-A- 5 240 099
- US-A- 6 039 643

## Beschreibung

Die Erfindung betrifft eine Vorrichtung zum Vereinzeln von Münzen nach dem Oberbegriff des Hauptanspruchs.

In letzter Zeit werden verstärkt zum Abkassieren eines Entgelts für gekaufte Güter Bezahlautomaten verwendet, die z.B. an Kassen von Supermärkten oder dergleichen stehen und in die die geschuldete Summe in Form von Münzen eingegeben werden. Die Münzen werden dabei in einen Aufnahme- oder Sammelbehälter ungeregelt und unsortiert eingefüllt, worauf Sie vereinzelt und einem Münzprüfer zugeführt werden müssen. Dabei muss die Vereinzelung so zuverlässig sein, dass auch bei starken Größen- und Dickenunterschieden der Münze eine zuverlässige Weiterleitung nur einer Münze gewährleistet wird.

Aus der DE 40 09 087 A1 ist eine Vereinzelungseinrichtung für Münzsortier- und/oder Münzzählmaschinen bekannt, bei der hinter einer Aufnahmeschale eine auf einer Grundplatte drehbare Lochscheibe angeordnet ist, wobei die Münzen in den Löchern der Lochscheibe transportiert werden. Dabei sind Grundplatte und Lochscheibe schräg angeordnet. Die Löcher der Lochscheibe haben jeweils einen gleichen Durchmesser, und zwar einen solchen Durchmesser, der wenig größer ist, als der der größten zur Verarbeitung kommenden Münzsorte. Die Dicke der Lochscheibe ist im Allgemeinen so, dass die dickeren Münzen der Lochscheibe gegenüber geringfügig vorstehen. Die Gegenplatte geht in einer bestimmten Höhe in eine vertiefte Anlagefläche über, auf die die über die Löcher der Lochscheibe transportierten Münzen fallen bzw. gleiten und von einem Förderorgan wegtransportiert werden. Im oberen Bereich dieser Vorrichtung ist vor der Lochscheibe eine Blattfeder angeordnet, die der Lochscheibe unmittelbar gegenüber liegt und insofern als Abweiser wirkt, also zu weit über die Frontseite der Lochscheibe vorstehende, nicht ordnungsgemäß vereinzelte Münzen abgedrängt werden.

Die US 5 240 099 beschreibt eine Vorrichtung zum Vereinzeln von Münzen, bei der ein äußeres kreisförmiges Basisteil, ein daran befestigter ringförmiger Basiseinsatz und ein scheibenförmiges Münzaufnahmerad befestigt ist, das an seinem Umfang Ausnehmungen zur Aufnahme einer Münze aufweist. Die Anordnung ist zu einer vertikalen Ebene schräg ausgebildet. An dem Basisteil ist auch ein Sammelbehälter befestigt, der trichterförmig ausgebildet ist und der in seinem unteren Teil einen solchen Abstand zum scheibenförmigen Münzaufnahmerad aufweist, dass üblicherweise nur eine Münze in diesen Zwischenraum rutschen kann. In dem ringförmigen Basiseinsatz ist eine kreisringabschnittförmige vertiefte Bahn eingearbeitet, in die eine von dem Münzaufnahmerad mitgeführte Münze fallen kann. Diese Bahn endet in einer Öffnung bzw. Ausnehmung in dem ringförmigen Basiseinsatz und fällt in einen Aufnahmebehälter. Auf der Bahn wird die Münze von einem ringförmigen Vorsprung in dem Mitnahmerad geschoben, der in eine entsprechende Nut in dem Basiseinsatz eingreift. Ein Ausführungsbeispiel zeigt an der Öffnung des Basiseinsatzes ein Umlenkelement, das abhängig von einer Sensorprüfeinrichtung die Münzen in unterschiedliche Wege leitet.

Der Erfindung liegt die Aufgabe zugrunde, eine Vorrichtung zum Vereinzeln von Münzen zu schaffen, die einfach in ihrem Aufbau ist, zuverlässig mit geringen konstruktiven Mitteln die Vereinzelung gewährleistet und kostengünstig herzustellen ist.

Diese Aufgabe wird erfindungsgemäß durch die kennzeichnenden Merkmale des Patentanspruchs in Verbindung mit den Merkmalen des Oberbegriffs gelöst.

Dadurch, dass in einer schräg geneigten Grundplatte, über der ein Mitnehmerelement zur Mitnahme von Münzen vorgesehen ist, eine Klappe angeordnet ist, die synchron mit dem angetriebenen Mitnehmerelement zur Weiterleitung einer mitgenommenen Münze öffnet, wird ein Mittel zur Verfügung gestellt, durch das eine zuverlässige Vereinzelung von Münzen möglich ist.

Durch die in den Unteransprüchen angegebenen Maßnahmen sind vorteilhafte Weiterbildungen und Verbesserungen möglich.

In vorteilhafter Weise ist das Mitnehmerelement als Rotor mit Nabe und mindestens einem Flügel ausgebildet, wobei der Rotor die in einem Sammelbehälter regellos vor der Grundplatte liegenden Münzen durchwühlt und Münzen mitnimmt. Durch das Durchwühlen des Münzhaufens mittels des Rotors ist der Füllstand in dem Behälter schräg, wodurch bei der Drehung herunterfallende Münzen Platz haben. Auf diese Weise kann die Aufnahmekapazität erhöht werden.

Eine einfache und somit kostengünstige Synchronisierung der Klappe mit dem Mitnehmerelement wird dadurch erreicht, dass an dem Mitnehmerelement mindestens ein hervorspringender Nocken angeordnet ist, der mit einer an der Klappe vorgesehen Nockenfläche für das zwischen Mitnehmerelement und Klappe synchrone Öffnen und Schließen zusammenarbeitet.

Vorteilhaft ist, dass der mit Nabe und mindestens einem Flügel versehene Rotor im Bereich der Nabe mit Freimachungen für das Abrutschen von Münzen versehen ist. Auf diese Weise können überzählige Münzen, die von dem Flügel mitgenommen werden, ohne Störung wieder in den Münzhaufen zurückfallen.

Besonders vorteilhaft ist, dass eine elektrische Steuerung für den das Mitnehmerelement antreibenden Elektromotor vorgesehen ist, die das Mitnehmerelement in einer der Klappe zugeordneten Position kurzfristig stoppt und dann weiterfährt oder zwischen Stoppen und Weiterfahren eine oder mehrere Drehrichtungsumkehrungen vornimmt, wodurch ein Rütteln oder Vibrieren des Mitnehmerelementes entsteht, da aufgrund dieser Bewegung des Mitnehmerelementes überzählige mitgeführte Münzen abgeschüttelt werden bzw. einen Impuls erhalten, dass sie zurück in den Münzhaufen fallen.

Vorteilhaft ist, dass die Klappe quer zur Drehrichtung und gegebenenfalls auch zur Gegendrehrichtung des Mitnehmerelementes jeweils mit einer rampenartigen Erhöhung versehen ist, da durch diese Maßnahme einerseits wiederum überzählige Münzen nach unten wegfallen und andererseits die zu vereinzelnden Münzen sauber in den Öffnungsschlitz zwischen Klappe und Grundplatte geleitet wird.

Schließlich ist vorteilhaft, dass das Mitnehmerelement, insbesondere der Rotor mit Flügel(n), an seinem Außenumfang Erhöhungen oder Verdickungen aufweist, wodurch insbesondere bei nurmehr wenig im Sammelbehälter vorhandenen Münzen ein Wegtauchen unter gegebenenfalls hochkant stehenden Münzen vermieden wird, sodass auch die letzte im Sammelbehälter vorhandene Münze mitgenommen wird.

Der Sammelbehälter zur regellosen Aufnahme der unterschiedlichen Münzen ist an dem Gehäuse angeordnet und das Mitnehmerelement ist drehbar in der Grundplatte abgestützt. Der das Mitnehmerelement antreibende Elektromotor ist als Getriebemotor ausgebildet.

Ein Ausführungsbeispiel der Erfindung ist in der Zeichnung dargestellt und wird in der nachfolgenden Beschreibung näher erläutert. Es zeigen:
Figur 1 eine perspektivische Aufsicht auf ein Ausführungsbeispiel der erfindungsgemäßen Vorrichtung zum Vereinzeln von Münzen ohne Sammelbehälter,
Figur 2 einen Schnitt durch die erfindungsgemäße Vorrichtung nach Figur 1 mit Sammelbehälteraufsatz,
Figur 3 eine perspektivische Ansicht auf die erfindungsgemäße Vorrichtung mit Sammelbehälteraufsatz,
Figur 4 eine perspektivische Ansicht des Rotors von oben und von unten und
Figur 5 eine perspektivische Ansicht der in der Grundplatte der erfindungsgemäßen Vorrichtung gelagerten Klappe.

Die in den Figuren 1 bis 3 dargestellte erfindungsgemäße Vorrichtung weist ein Gehäuse 1 mit einem nach unten offenen Gehäusekasten 2, eine schräg auf dem Gehäusekasten 2 angeordnete Grundplatte 3, die über Rast- und/oder Schnappverbindungen 4 mit dem Kasten 2 verbunden ist, und einen Sammelbehälteraufsatz 5 auf, der mit der Grundplatte 3 und/oder dem Gehäusekasten 2 gleichfalls über Rast- und/oder Schnappverbindungen verbunden ist. Der Sammelbehälteraufsatz besitzt ein die Öffnung teilweise abdeckendes Ableitelement 6. In dem Kasten 2 ist ein Schlitz 7 eingearbeitet, der zum Einwerfen von Münzen dient.

Die Grundplatte 3 ist entsprechend Figur 1 und Figur 2 mit einer senkrecht stehenden, ringförmigen Umfangswand 8 versehen, an die sich der Sammelbehälteraufsatz 5 anschließt. Innerhalb der Begrenzung durch den Sammelbehälteraufsatz 5 und den innerhalb der Umfangswand 8 liegenden Bereich in der Grundplatte 3 werden Münzen, die durch die Öffnung durch Aufsatz 5 geworfen werden und von dem Ableitelement 6 abgleiten, in unregelmäßiger Weise als Münzhaufen gesammelt.

In der Grundplatte ist eine kreisförmige Öffnung mit schrägem Rand vorgesehen, in der ein als Rotor 9 ausgebildetes Mitnehmerelement drehbar gelagert ist. Der Rotor ist mit der Antriebswelle eines Getriebemotors 10 fest verbunden und gleitet bei seiner Drehung auf dem schrägen Randbereich der Grundplatte 3. Der Rotor 9 weist zwei einander gegenüber stehende gekrümmte Flügel 11 auf, die an eine Nabe 12 angesetzt sind. Der Rotor ist näher in Figur 4 von unten und oben dargestellt. Die Nabe 12 ist nach oben, d.h. in Richtung zum Sammelbehälteraufsatz 5, geschlossen und weist an der entgegengesetzten Seite einen Ansatz 13 zur Aufnahme der Motorwelle auf. Der Rotor 9 besteht vorzugsweise aus Kunststoff, wobei auch das Gehäuse 1, d.h. der Gehäusekasten, der Sammelbehälteraufsatz 5 und die Grundplatte 3 aus Kunststoff bestehen. Die Flügel 11, die zusammen eine S-Form bilden, sind an ihren Enden mit hochstehenden Ansätzen 14 versehen, die zum durchpflügen des im Sammelbehälter 5 vorhandenen Münzhaufens dienen. Wie aus Figur 4 zu erkennen ist, weist die Nabe 12 zwischen den Flügeln zumindest teilweise Freimachungen 15 auf, d.h. in diesem Bereich 15 steht die Nabe allenfalls unwesentlich über die Grundplatte 3 vor. Wie in Figur 4 oben zu erkennen ist, weist die Nabe an ihrer dem Gleichstrommotor 10 zugewandten Seite zwei ansatzförmige Nocken 16 auf, deren Funktionsweise weiter unten erläutert wird.

In der Grundplatte 3 ist im oberen Bereich derselben zwischen der Umfangswand 8 und der Öffnung für die Nabe 12 eine Ausnehmung 17 kurz neben dem oberen Scheitel der Grundplatte 3 vorgesehen, in die eine Klappe 18 eingreift, die näher in Figur 5 dargestellt ist. Die Klappe 18 ist an der Grundplatte 3 und/oder einer Motorbefestigungsanordnung 19, die mit der Grundplatte verbunden ist, über Schwenkansätze 20 drehbar gelagert. Die Oberfläche der Klappe, die im Wesentlichen aus der Grundplatte 3 herausragt, weist zwei rampenförmige Bereiche 21, 22 auf, die in Drehrichtung des Rotors 9 und in seiner Gegenrichtung schräg ansteigen. Weiterhin ist die restliche Oberfläche leicht gewölbt, und zwar zum Rand hin, der eine Abstufung 23 zeigt. Die Abstufung 23 untergreift die Grundplatte 3 derart, dass ein kontinuierlicher Übergang zwischen der Oberfläche der Klappe 18 und der Oberfläche der Grundplatte vorhanden ist. An der Klappe 18 ist seitlich ein Ansatz 24 angeformt, der eine Nockenfläche bildet, die mit den an den Rotor 9 angesetzten Nocken 16 für die Öffnung der Klappe 18 zusammen arbeitet. Wie zu erkennen ist, ist am hinteren Ende der Klappe 18 ein Auge 25 angeformt, in das das Ende einer nicht dargestellten Rückstellfeder eingreifen kann, die nach Öffnung der Klappe 18 diese in die Schließstellung zieht. Auf dem Ansatz 13 des Rotors sitzt ein Weggeber 26, der mindestens eine feste Position des Rotors vorgibt. Dieser Weggeber wird von einem Sensor 27 abgetastet, der als optischer Sensor, als Hallsensor, bei einem metallischen Weggeber 26 oder als sonstiger Sensor ausgebildet sein kann. Dieser Sensor ist mit einer nicht dargestellten Steuerung verbunden, die den Getriebemotor 10 für den Antrieb des Rotors 9 steuert.

Die Steuerung zeichnet sich dadurch aus, dass beim Anfahren des Motors der Rotor 9 eine vorbestimmte Anfahrstellung einnimmt. Diese liegt üblicherweise kurz hinter der Klappe 18, damit schon bei der ersten Halbdrehung des Rotors eine Münze transportiert werden kann. Dazu wird beim Stoppen und Abschalten des Rotors 9 die vorbestimmte Stellung angefahren, wobei diese vorbestimmte Stellung abhängig vom Signal des Sensors 7 in Zusammenhang mit dem Weggeber 26, der beispielsweise als Zahn-oder Segmentscheibe ausgebildet sein kann, geliefert wird. Üblicherweise wird die vorbestimmte Stellung als Startposition durch Rückwärtsdrehen des Rotors 9 nach dem Stoppen der Vorrichtung gesucht und gefunden.

Ein wesentliches Merkmal der Erfindung liegt darin, dass der Rotor bei jeder Umdrehung in einer Stellung vor der Klappe kurzfristig stoppt und wieder anfährt bzw. stoppt und jeweils für ein oder mehrere Male eine Drehrichtungsumkehr mit einer kleinen Amplitude durchführt, sodass der Rotor kurz vor der Klappe einen Vibrations- bzw. Rüttelvorgang vornimmt. Durch diesen Rüttel- bzw. Vibrationsvorgang oder auch nur durch ein kurzfristiges Stoppen erhalten Münzen, die auf oder im Bereich der Flügel oder Schaufeln 11 mitgezogen werden, aber nicht in einer ordentlichen Stellung zur Klappe 18 liegen, einen oder mehrere Impulse, Wodurch sie abgestreift oder weggeschossen werden, und wieder auf den Münzhaufen zurückfallen.

Die Funktionsweise der Vorrichtung ist wie folgt: Die Vorrichtung wird über ein externes Signal, z.B. über einen Einschaltsensor, der an dem Sammelbehälteraufsatz angeordnet ist, eingeschaltet, wobei der Rotor 9 nach dem vorhergehenden Vereinzelungsvorgang in die Startposition, die kurz hinter der Klappe liegt, gefahren wurde. Der Rotor bzw. der Flügel 11 desselben durchfährt den Münzhaufen, der sich im unteren Bereich der Grundplatte 3 und des Sammelbehälteraufsatzes 5 befindet, und nimmt ein oder mehrere Münzen mit. In einer Position vor der Klappe 18 steuert die Steuerung den Getriebemotor 10 zu dem Rüttelvorgang oder Vibrationsvorgang an, wodurch der Flügel 11 kurz hin und her bewegt wird, so dass nicht sauber in der Krümmung des Flügels gehaltene Münzen weggeschleudert werden. Der Rotor bewegt sich weiter in Richtung Klappe und öffnet mit seinem Nocken 16, der auf der Nockenfläche 24 der Klappe 18 entlang gleitet, die Klappe 18, die in Bezug auf die Grundplatte 3 nach unten taucht. Die in der Krümmung des Flügels vorhandene Münze wird über den rampenförmigen Bereich der Klappe geschoben und kippt dann entlang der Oberfläche in die schlitzförmige Öffnung zwischen Klappe und Grundplatte 3. Wenn der Rotor weiter über die Klappe läuft, löst sich der Nocken 16 von der Nockenfläche 24 und aufgrund der nicht dargestellten Rückstellfeder wird die Klappe zugezogen und der Vorgang beginnt von neuem. Auf diese Weise wird jede Münze des Münzhaufens vereinzelt und auch wenn die letzten Münzen sich beispielsweise in Bezug auf die Grundplatte hochkant stellen, werden sie von den Ansätzen 14 an den Enden der Flügel 11 mitgenommen, sodass der Sammelbehälter bis auf die letzte Münze entleert wird. Wird die Vorrichtung abgeschaltet, so wird mit Hilfe des Weggebers 26 und des Sensors 27 der Flügel 11 bzw. der Rotor9 so lange weiter gedreht, bis die Startposition erhalten wird. Falls sich der Rotor beim Anfahren nicht in der Startposition befindet, wird beim Einschalten die Position im Rückwärtslauf gesucht, um keinen unkontrollierten Münzauswurf zu erzeugen. Die Rüttelposition wird abhängig von der Startposition bestimmt und das Rütteln wird durch zeitgesteuerte Bewegungen ausgelöst.

## Patentansprüche

1. Vorrichtung zum Vereinzeln von Münzen unterschiedlicher Größen und Dicken mit einem Gehäuse, das eine schräg geneigte Grundplatte aufweist, wobei über der Grundplatte ein Mitnehmerelement zur Mitnahme und Förderung von Münzen zu ihrer Weiterverarbeitung drehbar angeordnet ist, die in einem Sammelbehälter zumindest im unteren Bereich der Grundplatte regellos vorhanden sind, wobei in der Grundplatte (3) eine Klappe (18) angeordnet ist, die synchron mit dem angetriebenen Mitnehmerelement (9) zur Weiterleitung der von dem Mitnehmerelement mitgenommenen Münze öffnet und schließt, **dadurch gekennzeichnet, dass** an dem Mitnehmerelement (9) mindestens ein hervorspringender Nocken (16) angeordnet ist, der mit einer an der Klappe vorgesehenen Nockenfläche (24) für das zwischen Mitnehmerelement (9) und Klappe (18) synchrone Öffnen und Schließen zusammenarbeitet.

2. Vorrichtung nach Anspruch 1,
**dadurch gekennzeichnet, dass** die Öffnungsebene der Klappe (18) schräg nach unten, in Bezug auf die Grundplatte, gerichtet ist und die Klappe (18) schräg unter die Grundplatte (3) taucht.

3. Vorrichtung nach einem der Ansprüche 1 bis 2,
**dadurch gekennzeichnet, dass** das Mitnehmerelement als Rotor (9) mit Nabe (12) und mindestens einem Flügel (11) ausgebildet ist.

4. Vorrichtung nach Anspruch 3,
**dadurch gekennzeichnet, dass** die Nabe (12) mit Freimachungen (15) für das Abrutschen von Münzen versehen ist.

5. Vorrichtung nach einem der Ansprüche 1 bis 4,
**dadurch gekennzeichnet, dass** die Klappe (18) eine erste rampenartige Erhöhung (21), die in Drehrichtung des Mitnehmerelementes (9) ansteigt, und gegebenenfalls eine zweite rampenartige Erhöhung (22), die in Gegendrehrichtung ansteigt, aufweist.

6. Vorrichtung nach einem der Ansprüche 1 bis 5,
**dadurch gekennzeichnet, dass** das Mitnehmerelement (9) zu seiner Drehung mit einem Elektromotor (10) verbunden ist, der seinerseits mit einer Steuerung verbunden ist.

7. Vorrichtung nach Anspruch 6,
**dadurch gekennzeichnet, dass** die Steuerung mindestens eine Sensoranordnung (26, 27) zur Bestimmung der Position des Mitnehmerelementes (9) aufweist.

8. Vorrichtung nach Anspruch 6 oder 7,
**dadurch gekennzeichnet, dass** die Steuerung derart ausgebildet ist, dass das Mitnehmerelement (9) in einer der Klappe (18) zugeordneten Position kurzfristig stoppt und dann weiterfährt.

9. Vorrichtung nach Anspruch 8,
**dadurch gekennzeichnet, dass** zwischen dem kurzfristigen Stoppen und Weiterfahren mindestens eine, vorzugsweise mehrere Drehrichtungsumkehrungen, innerhalb eines kurzen Zeitraums stattfinden.

10. Vorrichtung nach einem der Ansprüche 1 bis 9,
**dadurch gekennzeichnet, dass** dem Sammelbehälter ein Einschaltsensor zugeordnet ist.

11. Vorrichtung nach einem der Ansprüche 1 bis 10,
**dadurch gekennzeichnet, dass** das Mitnehmerelement, insbesondere der Rotor mit Flügel (11), an seinem Außenumfang Erhöhungen (14) oder Verdickungen aufweist.

12. Vorrichtung nach einem der Ansprüche 1 bis 11,
**dadurch gekennzeichnet, dass** der Rotor (9) aus Kunststoff besteht.

13. Vorrichtung nach einem der Ansprüche 1 bis 12,
**dadurch gekennzeichnet, dass** Gehäuse (2), Grundplatte (3) und Sammelbehälter (5) mit Rast- und/oder Schnappverbindungen (4) zusammensetzbar sind.

## Claims

1. A device for singularizing coins of different sizes and thickness with a housing, which comprises a base plate inclined in an oblique manner, wherein a catch element for catching and conveying coins for their further processing is rotatably arranged above the base plate, said coins being present in a random manner in a collection container (5) at least in the lower region of the base plate and a flap (18) being arranged in the base plate (3), which opens and closes synchronously with the driven catch element (9) for the transfer of a caught coin, **characterised in that** at least one projecting cam (16) is arranged on the catch element (9), and cooperates with a cam surface (24) provided on the flap, for the synchronous opening and closing between the catch element (9) and the flap (18).

2. A device according to claim 1, **characterised in that** the opening plane of the flap (18) is directed obliquely downwards with respect to the base plate, and the flap (18) dips obliquely below the base plate (3).

3. A device according to one of the claims 1 to 2, **characterised in that** the catch element is designed as a rotor (9) with a hub (12) and at least one blade (11).

4. A device according to claim 3, **characterised in that** the hub (12) is provided with cutaways (15) for the slipping-away of coins.

5. A device according to one of the claims 1 to 4, **characterised in that** the flap (18) comprises a first a ramp-like prominence (21) which rises in rotational direction of the catch element (9) and, as the case may be, a second ramp-like prominence (22) rising in counter-rotation direction.

6. A device according to one of the claims 1 to 5, **characterised in that** the catch element (9) for its rotation is connected to an electric motor (10) which for its part is connected to a control.

7. A device according to claim 6, **characterised in that** the control comprises at least one sensor arrangement (26, 27) for determining the position of the catch element (9).

8. A device according to claim 6 or 7, **characterised in that** the control is designed in a manner such that the catch element (9) briefly stops in a position allocated to the flap (18), and then travels further.

9. A device according to claim 8, **characterised in that** at least one, preferably several rotational direction reversals take place within a short period of time, between the brief stoppage and continued travel.

10. A device according to one of the claims 1 to 9, **characterised in that** a switch-on sensor is allocated to the collection container.

11. A device according to one of the claims 1 to 10, **characterised in that** the catch element, in particular the rotor with blades (11), comprises prominences (14) or thickenings on its outer periphery.

12. A device according to one of the claims 1 to 11, **characterised in that** the rotor (9) preferably consist of plastic.

13. A device according to one of the claims 1 to 12, **characterised in that** the housing (2), base plate (3) and collection container (5) may be put together with locking- and/or snap connections (4).

## Revendications

1. Dispositif pour séparer des pièces de monnaie de tailles et d'épaisseurs différentes, comprenant un boîtier, qui présente une plaque de base inclinée en oblique, dans lequel dispositif est agencé de manière pivotante sur la plaque de base un élément d'entraînement pour entraîner et amener à leur poste de traitement ultérieur des pièces de monnaie, qui sont disponibles de manière aléatoire dans un collecteur au moins dans la zone inférieure de la plaque de base,
dans lequel une trappe (18) est agencée dans la plaque de base (3), laquelle trappe s'ouvre et se ferme de manière synchrone avec l'élément d'entraînement (9) actionné pour le transfert de la pièce de monnaie entraînée par l'élément d'entraînement,
**caractérisé en ce qu'**au moins une came saillante (16) est agencée sur l'élément d'entraînement (9), laquelle came collabore avec une surface de came (24) prévue sur la trappe pour l'ouverture et la fermeture synchrone entre l'élément d'entraînement (9) et la trappe (18).

2. Dispositif selon la revendication 1,
**caractérisé en ce que** le plan d'ouverture de la trappe (18) est dirigé en oblique vers le bas par rapport à la plaque de base, et **en ce que** la trappe (18) s'enfonce en oblique sous la plaque de base (3).

3. Dispositif selon l'une quelconque des revendications 1 à 2,
**caractérisé en ce que** l'élément d'entraînement se présente sous la forme d'un rotor (9) avec un moyeu (12) et au moins une ailette (11).

4. Dispositif selon la revendication 3,
**caractérisé en ce que** le moyeu (12) est pourvu de dégagements (15) pour le glissement de pièces de monnaie.

5. Dispositif selon l'une quelconque des revendications 1 à 4,
**caractérisé en ce que** la trappe (18) présente une première élévation (21) en forme de rampe, qui croît dans le sens de rotation de l'élément d'entraînement (9), et éventuellement une seconde élévation (22) en forme de rampe, qui croît dans le sens inverse de la rotation.

6. Dispositif selon l'une quelconque des revendications 1 à 5,
**caractérisé en ce que** l'élément d'entraînement (9) est raccordé pour sa rotation à un moteur électrique (10), qui est raccordé pour sa part à une commande.

7. Dispositif selon la revendication 6,
**caractérisé en ce que** la commande présente au moins un agencement de capteur (26, 27) pour déterminer la position de l'élément d'entraînement (9).

8. Dispositif selon la revendication 6 ou 7,
**caractérisé en ce que** la commande est conformée de telle sorte que l'élément d'entraînement (9) s'arrête un bref instant dans une position affectée à la trappe (18) et poursuit ensuite sa course.

9. Dispositif selon la revendication 8,
**caractérisé en ce qu'**au moins une, de préférence plusieurs inversions de sens de rotation, a ou ont lieu entre l'arrêt bref et la poursuite de la course durant un court laps de temps.

10. Dispositif selon l'une quelconque des revendications 1 à 9,
**caractérisé en ce qu'**un capteur de déclenchement est affecté au collecteur.

11. Dispositif selon l'une quelconque des revendications 1 à 10,
**caractérisé en ce que** l'élément d'entraînement, en particulier le rotor avec ailette (11) présente des élévations (14) ou des épaississements sur son pourtour extérieur.

12. Dispositif selon l'une quelconque des revendications 1 à 11, **caractérisé en ce que** le rotor (9) est constitué d'un matériau synthétique.

13. Dispositif selon l'une quelconque des revendications 1 à 12, **caractérisé en ce que** le boîtier (2), la plaque de base (3) et le collecteur (5) peuvent être assemblés avec des assemblages (4) à cran et/ou à encliquetage.
